# EUROPÄISCHE PATENTSCHRIFT

(11) **EP 0 089 591 B1**
(45) Veröffentlichungstag und Bekanntmachung des Hinweises auf die Patenterteilung: **05.08.1987**
(21) Anmeldenummer: 83102464.1
(22) Anmeldetag: 12.03.1983
(51) Int. Cl.: B65H 49/18

(54) **Vorrichtung zum Zuführen von Klammerdraht zu einer Klammerbildungseinrichtung**
Device for feeding staple wire to a staple-forming apparatus
Dispositif d'alimentation de fil d'agrafe à un appareillage de formation d'agrafes

(30) Priorität: 19.03.1982 DE 3210014
(43) Veröffentlichungstag der Anmeldung: 28.09.1983
(73) Patentinhaber: Albert-Frankenthal AG, D-67225 Frankenthal (DE)
(72) Erfinder: Fischer, Emil, D-6700 Ludwigshafen-Oggersheim (DE)
(74) Vertreter: Munk, Ludwig, Dipl.-Ing.

## Beschreibung

Die Erfindung betrifft eine Vorrichtung zum Zuführen von Klammerdraht zu einer Klammerbildungseinrichtung, insbesondere eines an einen einer Rotationsdruckmaschine nachgeordneten Falzapparat angebauten Heftapparats, mit Aufnahmeeinrichtungen für zwei Drahtvorratsrollen, von denen der der Klammerbildungseinrichtung zugeführte Klammerdraht bzw. ein während der Verarbeitung dieses Klammerdrahts in Wartestellung gehaltener Klammerdraht abwickelbar sind und denen ein Wechselaggregat nachgeordnet ist, das zwei gegenläufig aktivierbare Drahtantriebseinrichtungen aufweist, die von jeweils einem der von den beiden Vorratsrollen abwickelbaren Klammerdrähten durchsetzt und zur Bewerkstelligung eines Rollenwechsels in Antriebseingriff mit dem jeweils zugeordneten Klammerdraht bringbar sind und deren Antriebsrichtung sich nach jedem Rollenwechsel umkehrt.

Eine Vorrichtung dieser Art ist aus der DE-C 756 731 bekannt. Bei dieser bekannten Anordnung dient das Wechselaggregat offenbar nicht nur zur Bewerkstelligung eines Drahtvorschubs bzw. eines Drahtrückzugs während des Rollenwechsels, sondern auch zur Bewerkstelligung des Drahtvorschubs während des laufenden Betriebs. Den Antriebseinrichtungen des Wechselaggregats ist daher hier ein sehr kompliziertes Sperrgetriebe zugeordnet, das eine grosse Anzahl bewegter Teile aufweist. Die bekannte Anordnung erweist sich daher nicht nur als baulich sehr aufwendig, sondern auch als sehr wartungsintensiv. Abgesehen davon muss hier die beim Rollenwechsel das Drahtreststück nach rückwärts aus der Klammerbildungseinrichtung herausziehende Antriebseinrichtung zum Einführen eines neuen, in Wartestellung zu bringenden Drahts zunächst vom Antrieb abgekuppelt werden. Dies erfordert nicht nur eine entsprechende Kupplungseinrichtung, wodurch sich der bauliche Aufwand weiter erhöht, sondern ergibt auch eine umständliche Bedienung. Die Anordnung gemäss DE-C 756 731 erweist sich demnach als nicht einfach, wartungs- und bedienungsfreundlich genug.

Hiervon ausgehend ist es daher die Aufgabe der vorliegenden Erfindung, unter Vermeidung der Nachteile der bekannten Lösungen eine Vorrichtung gattungsgemässer Art zu schaffen, die nicht nur einfach aufgebaut ist und eine hohe Wartungs- und Bedienungsfreundlichkeit aufweist, sondern auch eine hohe Betriebssicherheit gewährleistet.

Diese Aufgabe wird erfindungsgemäss dadurch gelöst, dass das Wechselaggregat, dem ein gegenläufig hierzu aktivierbares bzw. passivierbares, den Drahtvorschub zur Klammerbildungseinrichtung bewerkstelligendes Vorschubaggregat nachgeordnet ist, eine im Bereich zwischen den den durchsetzenden Klammerdrähten zugeordneten Drahtführungsästen angeordnete, in unterschiedlichen Drehrichtung antreibbare, eine begrenzte Antriebsbewegung, die zumindest eine dem Abstand des vorderen Endes des in Wartestellung vor dem Vorschubaggregat verharrenden Klammerdrahts vom Drahteingriffsbereich des Vorschubaggregats entsprechenden Vorschubstrecke entspricht, ausführende Antriebsrolle und zwei gemeinsam an diese anstellbareAndrückrollen aufweist, mittels welcher die Antriebsrolle bei passiviertem Vorschubaggregat zum Eingriff mit den sie zwischen sich einschliessenden Klammerdrähten bringbar ist.

Durch diese Massnahmen werden die Nachteile der bekannten Anordnungen auf einfache und kostengünstige Weise vermieden. Dadurch, dass ein Vorschubaggregat und ein hiervon getrenntes Wechselaggregat vorgesehen sind, vereinfachen sich nicht nur der konstruktive Aufbau und die Bedienung der erfindungsgemässen Vorrichtung, sondern ist auch eine Begrenzung der Antriebsbewegung des Wechselaggregats und damit eine Begrenzung des mit Hilfe des Wechselaggregats zu bewerkstelligenden Drahtvor- bzw. Drahtrückschubs während des Rollenwechsels möglich. Die hier von Rollenwechsel zu Rollenwechsel reversible Antriebsrolle ergibt zusammen mit den beiden Andrückrollen zwei Vorschubeinrichtungen mit gegenläufiger Transportrichtung, die durch Umkehr der Drehrichtung der Antriebsrolle umkehrbar sind. Die bei jedem Rollenwechsel erreichte Endstellung der Antriebsrolle ist dabei gleichzeitig die Ausgangsstellung beim nächsten Rollenwechsel, was eine einfache Bedienbarkeit gewährleistet und eine Umrüstung zwischen zwei Rollenwechseln in vorteilhafter Weise entbehrlich macht. Das erfindungsgemässe Wechselaggregat stellt sicher, dass der in Wartestellung verharrende Klammerdraht in zuverlässigen Eingriff mit dem Vorschubaggregat kommt und daher exakt weitertransportiert wird und dass gleichzeitig das vorher im Eingriff mit dem Vorschubaggregat gewesene Drahtreststück um dieselbe Strecke zurückgezogen wird, so dass Kollisionen im Bereich des Vorschubaggregats zuverlässig ausgeschlossen sind.

Zweckmässig kann die Antriebsbewegung der Antriebsrolle mittels eines in eine Segmentnut eingreifenden Anschlagstifts begrenzt sein. Diese Massnahmen ergeben in vorteilhafter Weise einen zuverlässigen Formschluss mit festen Anschlägen, so dass auch bei einer Bedienung von Hand Fehlbedienungen ausgeschlossen sind.

Eine weitere vorteilhafte Massnahme kann darin bestehen, dass das Vorschubaggregat und die Antriebseinrichtungen des Wechselaggregats mittels jeweils zugeordneter Stellorgane, die mittels eines gemeinsamen Steuerorgans steuerbar sind, gleichzeitig gegenläufig aktivierbar bzw. passivierbar sind. Diese Massnahmen ergeben eine weitere Bedienungsvereinfachung und ermöglichen daher einen weiteren Zeitgewinn. Gleichzeitig ermöglichen diese Massnahmen auch eine einfache Automatisierung des gesamten Rollenwechsels.

Eine weitere zweckmässige Massnahme kann darin bestehen, dass im Bereich jeder das Wechselaggregat durchsetzenden Drahtpassage eine Drahtbremseinrichtung angeordnet ist. Hierdurch ist sichergestrellt, dass der in Wartestellung verharrende Draht nicht durch Erschütterungen und dergleichen transportiert werden kann, sondern exakt in der vorgegebenen Wartestellung gehalten wird.

Weitere vorteilhafte Ausgestaltungen und zu bevorzugende Fortbildungen der übergeordneten Massnahmen ergeben sich aus der nachstehenden Beschreibung eines Ausführungsbeispiels anhand der Zeichnung in Verbindung mit den restlichen Unteransprüchen.

In der Zeichnung zeigen:
Figur 1 eine schematische Darstellung einer einem Heftapparat zugeordneten Drahtzuführung teilweise im Schnitt und
Figur 2 ein Beispiel für einen einfachen Antrieb der Antriebsrolle des Wechselaggregats der Anordnung gemäss Figur 1.

Der Aufbau und die Wirkungsweise von Heftapparaten zum Zusammenheften von ineinanderliegenden Falzprodukten durch aus Draht bestehende Heftklammern sind an sich bekannt und bedürfen daher im vorliegenden Zusammenhang keiner näheren Erläuterung. Pro Klammerbildungseinrichtung wird einem derartigen Heftapparat ein von einer Vorratsrolle abgezogener Klammerdrahtzugeführt. Die in Figur 1 dargestellte Drahtzuführung besteht aus einem Vorschubaggregat 1 und einer Rollenaufnahme 2. Diese Baugruppen sind durch zugeordnete Träger 3 bzw. 4 innerhalb bzw. ausserhalb der mit einem koaxialen Drahtdurchlass 5 versehenen Seitenwand 6 des Heftapparats befestigt. Das Vorschubaggregat 1 ist mit zwei angetriebenen Vorschubrollen 7 bzw. 8 versehen, zwischen denen der zu verarbeitende Draht hindurchläuft. Im dargestellten Ausführungsbeispiel ist die eine Vorschubrolle 8 auf einem schwenkbar gelagerten Hebel 9 aufgenommen, der zur Bewerkstelligung eines gegenseitigen Rolleneingriffs mittels einer einstellbaren Anpressfeder 10 niedergehalten wird und mittels eines als Hubzylinder ausgebildeten Stellorgans 11 zum Abheben der Vorschubrolle 8 von der stationär gelagerten Vorschubrolle 7 entgegen der Wirkung der Feder 10 verschwenkbar ist. Durch Aktivierung bzw. Passivierung des Stellorgans 11 kann daher der Drahtvorschub ohne Unterbrechung des Antriebs der Vorschubrollen 7 bzw. 8 unterbrochen bzw. in Gang gesetzt werden. Im Einlaufspalt der Vorschubrollen 7, 8 befindet sich eine Einlaufbüchse 12, über die der Anfang eines zwischen die Vorschubrollen 7, 8 einzuführenden Drahts zuverlässig zum Eingriff mit den Vorschubrollen gebracht wird. Auf der der Einlaufbüchse 12 gegenüberliegenden Seite befindet sich eine ebenfalls durch eine Büchse gebildete sogenannte Abschneiddüse 13, deren Stirnseite als stationäres Gegenmesser mit einem hieran vorbeibewegten, bei 14 angedeuteten Messer zusammenwirkt. Der in den Intervallen zwischen den aufeinander folgenden Schnitten erfolgende Drahtvorschub entspricht der zur Bildung einer Klammer benötigten Drahtlänge.

Der die Rollenaufnahme 2 bildende Bock ist mit hier durch Dorne gebildeten Aufnahmeeinrichtungen 15 für zwei Vorratsrollen 16 bzw. 17 versehen. Diese bestehen aus einfachen Kunststofftrommein, die mit ihrer Nabe frei drehbar auf einen zugeordneten Dorn aufsteckbar sind. Die Vorratsrollen 16 bzw. 17 werden wechselweise abgearbeitet, so dass während des Verbrauchs der einen Vorratsrolle die andere vorbereitet werden kann. In der der Figur 1 zugrude liegenden Betriebsstellung wird die Vorratsrolle 17 abgearbeitet. Der hiervon abgezogene Draht 18 befindet sich daher im Eingriff mit den Vorschubrollen 7, 8 des Vorschubaggregats 1. Der von der anderen Vorratsrolle 16 abwickelbare Draht 19 wird mit seinem Anfang 20 in Wartestellung vor dem Vorschubaggregat 1 gehalten. Sobald die laufende Vorratsrolle 17 abgearbeitet ist, wird der Drahtvorschub gestoppt, das noch im Eingriff mit dem Vorschubaggregat 1 sich befindende Reststück nach rückwärts aus dem Vorschubaggregat herausgezogen und gleichzeitig der Anfang 20 des von der Vorratsrolle 16 abwickelbaren Drahts 19 in das Vorschubaggregat 1 eingeführt, so dass bei nachfolgender Aktivierung der Antriebsrollen 7, 8 nunmehr die Vorratsrolle 16 abgearbeitet wird. Der dem Vorschubaggregat 1 zugeführte Draht läuft zwischen Vorschubaggregat 1 und Rollenaufnahme 2 in einer zweckmässig aus Rohrmaterial bestehenden Drahtführung 21, die sich ausserhalb der Heftapparatseitenwand 6 in zwei zu den beiden Vorratsrollen 15 bzw. 16 führende Äste 21a bzw. 21 b aufgabelt.

Zur Beschleunigung des Rollenwechsels ist ein von der beiden Drahtführungsästen 21a bzw. 21b durchsetztes, hier mit der Rollenaufnahme 2 zusammengebautes Wechselaggregat 22 vorgesehen. Dieses besteht im dargestellten Ausführungsbeispiel aus einer im Bereich zwischen den eine Gabel bildenden Drahtführungsästen 21a bzw. 21b stationär angeordneten Antriebsrolle 23, die mit zwei hier einander diametral gegenüberliegenden Andrückrollen 24 zusammenwirkt, durch welche die die Antriebsrolle 23 tangierenden Drähte 18 bzw. 19 an die Antriebsrolle 23 andrückbar und so in Antriebseingriff hiermit bringbar sind. Durch eine Drehung der Antriebsrolle 23 um ihre Achse wird der eine Draht vorgeschoben und der andere zurückgezogen. Die Drehrichtung bestimmt, welcher der beiden Drähte dabei vorgeschoben und welcher zurückgezogen wird, so dass stets der von der abgearbeiteten Vorratsrolle ablaufende Draht zurückgezogen und der von der neuen Vorratsrolle ablaufende, in Wartestellung sich befindende Draht vorgeschoben werden kann. Die Drehrichtung der Antriebsrolle 23 wechselt von Rollenwechsel zu Rollenwechsel, da auf jeder der beiden Aufnahmeeinrichtungen 15 einmal die abgearbeitete und dann wieder die neue Vorratsrolle aufgenommen ist.

Im dargestellten Ausführungsbeispiel ist die Antriebsrolle 23, wie Figur 2 zeigt, über eine Welle 25 mit einem Handrad verbunden, das eine Handkurbel 26 und eine auf dem Gehäuse 27 des Wechselaggregats aufliegende Scheibe 28 aufweist, die mit einer Segmentnut 29 versehen ist, in die ein gehäusefester Stift 30 eingreift. Eine Drehung der Antriebsrolle 23 ist somit nur so weit möglich, bis der Stift 30 am einen oder anderen Ende der Segmentnut 29, d.h. an einem festen Anschlag, anläuft. Eine Weiterdrehung in derselben Richtung ist anschliessend nicht mehr möglich, nur noch eine Drehung in der Gegenrichtung. Hierdurch ist sichergestellt, dass die Antriebsrolle 23 bei aufeinanderfolgender Betätigung mit unterschiedlicher Drehrichtung bewegt wird. Die Länge der Segmentnut 29 ergibt gleichzeitig eine Begrenzung der Antriebsbewegung der Antriebsrolle 23, so dass die hieran angreifenden Drähte 18 bzw. 19 um eine definierte Wegstrecke zurückgezogen bzw. vorgeschoben werden.

Der Durchmesser der Antriebsrolle 23 ist dabei so gross, dass der durch die Länge der Segmentnut 29 vorgegebene Drehwinkel eine solche Vorschubstrecke ergibt, dass der Anfang 20 des in Wartestellung verharrenden Drahts 19 in zuverlässigen Eingriff mit den Vorschubrollen 7, 8 gebracht wird und gleichzeitig das Reststück des Drahts 18 zuverlässig aus der Abschneiddüse 13 und der Einlaufbüchse 12 herausgezogen wird. Dies wird dadurch bewerkstelligt, wenn der Abstand der voneinander abgewandten Stirnseiten der Abschneiddüse 13 und der Einlaufbüchse 12 etwas kleiner als der Abstand des vorderen Endes 20 des in Wartestellung verharrenden Drahts 19 vom Eingriffsbereich der Vorschubrollen 7, 8 ist, der durch den Drehwinkel und den Durchmesser der Antriebsrolle 23 des Wechselaggregats 22 vorgegeben ist. Um die Warteposition des vorderen Endes 20 des in Wartestellung zu bringenden Drahts genau festlegen zu können, wird die erforderliche Einschublänge im Bereich der Drahtführung 21 ermittelt und auf dem Draht, hier dem Draht 19, durch eine Klemme 31 markiert. Der Draht kann dann einfach bis zum Anschlag der Klemme 31 an einem festen Gegenlager, hier am Gehäuse des Wechselaggregats 22 in die Drahtführung 21 eingeschoben werden. Danach kann die Klemme 31 abgenommen werden. Es wäre aber auch denkbar, die Drahtführung 21 mit einem Sichtfenster zu versehen oder ganz aus durchsichtigem Material herzustellen. Zur Vermeidung eines ungewollten Vorschubs des in Wartestellung verharrenden Drahts, hier des Drahts 19, etwa aufgrund von Schwingungen bzw. Erschütterungen und dergleichen, ist im Bereich jedes Drahtführungsastes 21 a bzw. 21 b eine Drahtbremseinrichtung 32 vorgesehen. Im dargestellten Ausführungsbeispiel bestehen diese aus jeweils einem Rollenpaar mit leicht schwergängig gelagerten Bremsrollen 33, zwischen denen der jeweils zugeordnete Draht hindurchgeführt ist und die mittels einer Anpressfeder aneinander angepresst werden. Eine der Bremsrollen kann vorteilhaft entgegen der Kraft der Anpressfeder von der Gegenrolle abgehoben werden, was die Einführung eines neuen Drahts erleichtert. Im dargestellten Ausführungsbeispiel ist die betreffende Rolle hierzu einfach auf einer entsprechend verschiebbar gelagerten Stange 34 angeordnet.

Die der Antriebsrolle 23 zugeordneten Andrückrollen 24 sind auf zangenartig angeordneten Schwenkhebeln 35 gelagert, die hier mit über den Drehpunkt hinaus verlängerten Betätigungslaschen 36 versehen sind. Zum Andrücken der Andrückrollen 24 an die zugeordnete Andrückrolle 23 werden die Betätigungslaschen 36 auseinander gespreizt. Hierzu ist ein auf einer der Betätigungslaschen 36 befestigtes Stellorgan 37 vorgesehen, das hier einfach als Hubzylinder ausgebildet ist, dessen Kolbenstange bei Beaufschlagung zum Eingriff mit der gegenüberliegenden Betätigungslasche 36 bringbar ist. Die zu den die SteIlorgane 11 bzw. 37 bildenden Hubzylindern führenden Versorgungsleitungen 38 werden mittels eines gemeinsamen Steuerventils 39 auf- bzw. abgesteuert. Bei entsprechender Aktivierung dieses Steuerventils 39 werden somit gleichzeitig die Vorschubrolle 8 von der zugeordneten Vorschubrolle 7 abgehoben und damit das Vorschubaggregat 1 passiviert und die Andrückrollen 24 an die Antriebsrolle 23 angedrückt, so dass bei Drehung der Antriebsrolle 23 der gewünschte Drahtvorschub bzw. gleichzeitige Drahtrückzug erfolgt. Die Durchmesserabnahme der Vorratsrolle, von welcher Draht abgewickelt wird, bei dem der Figur 1 zugrunde liegenden Betriebszustand der Vorratsrolle 17 wird mittels einer geeigneten Tasteinrichtung überwacht, die als Lichtschrank oder dergleichen ausgebildet sein kann. Im dargestellten Ausführungsbeispiel ist hierzu einfach ein mechanischer Taster 40 vorgesehen. Sobald dieser Taster ein entsprechendes Signal gibt, wird das Steuerventil 39 betätigt. Hierdurch wird der weitere Vorschub des von der Vorratsrolle 17 abgewikkelten Drahts 18 gestoppt. Gleichzeitig werden die Drähte 18 und 19 an die Antriebsrolle 23 angedrückt, die daraufhin im dargestellten Ausführungsbeispiel entgegen dem Uhrzeigersinn gedreht wird, wodurch der Draht 18 aus dem Vorschubaggregat 1 nach rückwärts herausgezogen und der Draht 19 so weit vorgeschoben wird, dass sein Anfang 20 in Eingriff mit den Vorschubrollen 7, 8 kommt. Daraufhin wird das Steuerventil 39 gegenläufig betätigt, wodurch die Drähte 18 und 19 im Bereich des Wechselaggregats 22 frei gegeben werden und der Vorschub des nunmehr dem Vorschubaggregat 1 zugeführten Drahts 19 einsetzt. Der zur Vorratsrolle 17 gehörende Drahtrest kann daraufhin vollständig aus der Drahtführung 21 herausgezogen werden. Daraufhin kann die abgearbeitete Vorratsrolle 17 durch eine neue Vorratsrolle ersetzt werden, deren Draht noch während des laufenden Betriebs bis zu der bei 20 definierten Wartestellung des vorderen Drahtendes in die Drahtführung 21 eingeschoben werden kann. Beim nachfolgenden Rollenwechsel wird dieser Draht dem Vorschubaggregat 1 zugeführt und der Draht 19 entsprechend zurückgezogen, wobei die Antriebsrolle 23 im Uhrzeigersinn gedreht wird. Der Drehsinnwechsel wird durch die Segmentnut 29 erleichtert.

Im dargestellten Ausführungsbeispiel soll das Steuerventil 39 als von Hand betätigbares Ventil ausgebildet sein. Zur Bewerkstelligung einer Automatisierung des Rollenwechsels könnte aber auch ein Magnetventil vorgesehen sein, das zusammen mit einem der Antriebsrolle 23 zugeordneten Antriebsmotor mittels der Überwachungseinrichtung 40 aktivierbar ist. Als der Antriebsrolle 23 zugeordneter Antriebsmotor kann dabei einfach ein von Links- auf Rechtslauf und umgekehrt umschaltbarer Synchronmotor vorgesehen sein. Zur Begrenzung der Antriebsbewegung der Antriebsrolle 23 kann dabei ein hiervon betätigbarer Endschalter vorgesehen sein, der den betreffenden Antriebsmotor abschaltet und auf die neue Drehrichtung umschaltet und gleichzeitig das Steuerventil 39 passiviert.

Vorstehend ist zwar ein besonders bevorzugtes Ausführungsbeispiel der Erfindung näher erläutert, ohne dass jedoch hiermit eine Beschränkung verbunden sein soll. So wäre es beispielsweise ohne weiteres möglich, die zentrale Antriebsrolle 23 und die dieser zugeordneten Andrückrollen 24, die zusammen gegenläufig wirkende reversible Vorschubeinrichtungen bilden, durch einen zweiarmigen Schwenkhebel zu ersetzen, der im Bereich beider Arme mit Drahteingriffseinrichtungen versehen ist und mit einem reversiblen Schwenkantrieb zusammenwirkt.

## Patentansprüche

1. Vorrichtung zum Zuführen von Klammerdraht zu einer Klammerbildungseinrichtung, insbesondere eines an einen einer Rotationsdruckmaschine nachgeordneten Falzapparat angebauten Heftapparats, mit Aufnahmeeinrichtungen (15) für zwei Drahtvorratsrollen (16, 17), von denen der der Klammerbildungseinrichtung (13) zugeführte Klammerdraht (18) bzw. ein während der Verarbeitung dieses Klammerdrahts in Wartestellung gehaltener Klammerdraht (19) abwickelbar sind und denen ein Wechselaggregat (22) nachgeordnet ist, das zwei gegenläufig aktivierbare Drahtantriebseinrichtungen (23, 24) aufweist, die von jeweils einem der von den beiden Vorratsrollen (16, 17) abwickelbaren Klammerdrähten (18, 19) durchsetzt und zur Bewerkstelligung eines Rollenwechsels in Antriebseingriff mit dem jeweils zugeordneten Klammerdraht bringbar sind und deren Antriebseinrichtung sich nach jedem Rollenwechsel umkehrt, dadurch gekennzeichnet, dass das Wechselaggregat (22), dem ein gegenläufig hierzu aktivierbares bzw. passivierbares, den Drahtvorschub zur Klammerbildungseinrichtung bewerkstelligendes Vorschubaggregat (1) nachgeordnet ist, eine im Bereich zwischen den es durchsetzenden Klammerdrähten (18 bzw. 19) zugeordneten Drahtführungsästen (21a bzw. 21b) angeordnete, in unterschiedlichen Drehrichtungen antreibbare, eine begrenzte Antriebsbewegung, die zumindest einer dem Abstand des vorderen Endes (20) des in Wartestellung vor dem Vorschubaggregat (1) verharrenden Klammerdrahts (19) vom Drahteingriffsbereich des Vorschubaggregats (1) entsprechenden Vorschubstrecke entspricht, ausführende Antriebsrolle (23) und zwei gemeinsam hieran anstellbare Andrückrollen (24) aufweist, mittels welcher die Antriebsrolle (23) zum Eingriff mit den sie zwischen sich einschliessenden Klammerdrähten (18 bzw. 19) bringbar ist.

2. Vorrichtung nach Anspruch 1, dadurch gekennzeichnet, dass der Abstand des vorderen Endes (20) des in Wartestellung verharrenden Klammerdrahts (19), dessen Einführlänge mittels einer hierauf anbringbharen Klemme (31) festlegbar ist, vom Drahteingriffsbereich des Vorschubaggregats (1) grösser als der Durchsatzweg des Drahts im Bereich des Vorschubaggregats (1) ist.

3. Vorrichtung nach einem der Vorhergehenden Ansprüche, dadurch gekennzeichnet, dass die Antriebsbewegung der Antriebsrolle (23) mittels eines in eine Segmentnut (29) eingreifenden Anschlagstifts (30) begrenzt ist, wobei die Antriebsrolle (23) mit einer die Segmentnut (29), in welche ein gehäusefester Anschlagstift (30) eingreift, aufweisenden, vorzugsweise mit einer Antriebskurbei (26) versehenen Scheibe (28) verbunden ist.

4. Vorrichtung nach einem der vorhergehenden Ansprüche, dadurch gekennzeichnet, dass das Vorschubaggregat (1) und die Antriebseinrichtungen des Wechselaggregats (22) mittels jeweils zugeordneter Stellorgane (11, 37), die mittels eines gemeinsamen Steuerorgans (39) steuerbar sind, gleichzeitig gegenläufig aktivierbar bzw. passivierbar sind.

5. Vorrichtung nach einem der vorhergehenden Ansprüche, dadurch gekennzeichnet, dass die Andrückrollen (24) auf jeweils einem Schwenkhebel (35) aufgenommen sind, und dass die einander gegenüberliegenden Schwenkhebel (35) mittels des vorzugsweise als Hubzylinder ausgebildeten Stellorgans (37) gleichzeitig betätigbar sind.

6. Vorrichtung nach einem der vorhergehenden Ansprüche, dadurch gekennzeichnet, dass das Vorschubaggregat (1) zwei Vorschubrollen (7 bzw. 8) aufweist, von denen mindestens eine auf einem mittels des vorzugsweise als Hubzylinder ausgebildeten Stellorgans (11) betätigbaren Schwenkhebel (9) aufgenommen ist.

7. Vorrichtung nach einem der vorhergehenden Ansprüche, dadurch gekennzeichnet, dass das Wechselaggregat (22) mit einem von Rechts- auf Linkslauf und umgekehrt umschaltbaren Antriebsmotor versehen ist, der zusammen mit dem Steuerorgan (39) mittels einer die laufende Vorratsrolle (17) abtastenden Überwachungseinrichtung (40) aktivierbar ist, wobei die Bewegung des Antriebsmotors vorzugsweise durch einen Endschalter begrenzt ist, der den Antriebsmotor ab- und auf die andere Drehrichtung umschaltet und das Steuerorgan (39) passiviert.

8. Vorrichtung nach einem der vorhergehenden Ansprüche, dadurch gekennzeichnet, dass im Bereich jedes das Wechselaggregat (22) durchsetzenden Drahtführungsastes (21a bzw. 21b) eine Drahtbremseinrichtung (32) angeordnet ist.

9. Vorrichtung nach Anspruch 8, dadurch gekennzeichnet, dass die Drahtbremseinrichtung (32) eine Rollenpaarung (33) mit einer federnd an die Gegenrolle anpressbaren Rolle aufweist.

10. Vorrichtung nach einem der vorhergehenden Ansprüche, dadurch gekennzeichnet, dass der dem Vorschubaggregat (1) zugeführte Klammerdraht (18 bzw. 19) in einem vorzugsweise als Rohr ausgebildeten Führungskanal (21) läuft, der sich zur Rollenaufnahme (2) hin in den hierauf aufgenommenen Vorratsrollen (15 bzw. 17) jeweils zugeordnete Äste (21a bzw. 21b) aufgabelt.

## Claims

1. An Apparatus for supplying a stapler with stapling wire, in particular a stapler of a stitching apparatus built onto a folder of a preceding rotary printing press, with holding devices (15) for two wire delivery rolls (16, 17) from which can be uncoiled the stapling wire (18) fed into the stapler (13) or respectively a stapling wire (19) in waiting position while the stapling wire (18) is used up, and which are followed by a changing unit (22) with two wire driving devices (23, 24) which can be activated contrarotatingly, through which run, one at a time, the stapling wires (18, 19) uncoiled from the two delivery rolls (16, 17), which, in order to change these rolls, can bei brought into driving contact with the respective cooperating stapling wire, and of which the driving device is reversed after every change of rolls, characterized in that the changing unit (22), which is followed by a feeding unit (1) able to be activated or respectively passivated oppositely thereto and feeding the wire into the stapler (13), has a driving roller (23) which is located between the branching wire guides (21a, 21b) cooperating with the respective stapling wires (18 and respectively 19), can be driven in different directions of rotation, and makes a defined driving motion in correspondance with at least one feed length corresponding to the distance between the front end (20) of the stapling wire (19) in waiting position in front of the feeding unit (1) and the wire contact zone of the feeding unit (1), and that the said changing unit (22) has two pressing rollers (24) which can be put against the said driving roller (23) together, and by means of which the driving roller (23) can be brought into contact with the stapling wires (18 and respectively 19) running between the driving roller (23) and the pressing rollers (24).

2. An apparatus as claimed in claim 1 characterized in that the distance between the front end (20) of the stapling wire (19) in waiting position, of which the feed length can be defined by means of a clamp (31) attaches to it, and the wire contact zone of the feeding unit (1) is greater than the passage of the wire through the feeding unit (1).

3. An apparatus as claimed in anyone of the preceding claims characterized in that the driving motion of the driving roller (23) is defined by means of a stop pin (30) engaging into a segmental groove (29) whereby the driving roller (23) is connected with a disc (28) provided with the segmental groove (29), into which engages a stop pin (30) fixed to the casing, and preferably having an operating crank (26).

4. An apparatus as claimed in anyone of the preceding claims characterized in that the feeding unit (1) and the driving devices of the changing unit (22) can be oppositely activated or respectively passivated at the same time by means of respective cooperating regulating units (11, 37) which can be controlled by a mutual control member (39).

5. An apparatus as claimed in anyone of the preceding claims characterized in that the pressing rollers (24) are accommodated on a rocking lever (35) each and that the rocking levers (35), which are opposite each other, can be operated at the same time by means of the regulating unit (37), which preferably is in the form of a lifting cylinder.

6. An apparatus as claimed in anyone of the preceding claims characterized in that the feeding unit (1) has two feed rollers (7 and respectively 8) of which at least one is accommodated on a rocking lever (9) which ca be operated by means of the regulating unit (11), which preferably is in the form of a lifting cylinder.

7. An apparatus as claimed in anyone of the preceding claims characterized in that the changing unit (22) has a driving motor which can be reserved from clockwise to anticlockwise running and vice versa, and, together with the control member (39), activated by means of a checking instrument (40) sensing the running delivery roll (17), whereby the motion of the driving motor is preferably defined by a limit switch which switches off the driving motor, reverses it to the other direction of rotation, and passivates the control member (39).

8. An apparatus as claimed in anyone of the preceding claims characterized in that there is a wire braking device (32) at each of the branching wire guides (21a or respectively 21b) running through the changing unit (22).

9. An apparatus as claimed in claim 8 characterized in that the wire braking device (32) has a pair of rollers (33) whereby a roller can be pressed onto the respective counterroller by means of a spring.

10. An apparatus as claimed in anyone of the preceding claims characterized in that the stapling wire (18 or respectively 19) supplied to the feeding unit (1) runs in a guide channel (21), which preferably is in the form of a tube, and, in the direction of the holding device (15), branches off into branches (21a and respectively 21b) cooperating with the delivery rolls (16, 17) accommodated on the holding device (15).

## Revendications

1. Dispositif d'alimentation en fil d'agrafe pour un appareillage de formation d'agrafes, notamment d'un appareil de formation de cahiers associé à un appareil de pliage à la sortie d'une machine d'impression rotative, comportant des organes de support (15) pour deux rouleaux de fil (16, 17), à partir desquels sont déroulés le fil d'agrafe (18) transmis à l'appareillage de formation d'agrafes (13) et un fil d'agrafe (19) maintenu en attente pendant l'utilisation de l'autre fil, et qui sont suivis d'une unité de commutation (22) comportant deux organes d'entraînement de fil (23, 24) qui peuvent être actionnés dans des sens opposés, sont traversés chacun par un fil respectif (18, 19) déroulé à partir du rouleau respectif (16, 17), peuvent être mis en prise sur leur fil pour opérer un changement de rouleau, et dont l'entraînement s'inverse après chaque changement de rouleau, caractérisé en ce que l'unité de commutation (22), qui est suivie d'une unité d'avancement (1) assurant la progression du fil vers l'appareillage de formation d'agrafes et agencée pour être rendue active ou passive de manière inverse à l'unité de commutation, comporte un galet d'entraînement (23), situé dans la zone se trouvant entre des branches de guidage (21a et 21b) des fils d'agrafe (18 et 19) traversant cette unité et agencé pour être actionné dans des sens de rotation différents, et deux galets de serrage (24) pouvant s'appliquer ensemble contre le galet d'entraînement (23) et mettre ainsi ce galet en prise avec les fils d'agrafes (18 et 19) entre lesquels il se trouve, le galet d'entraînement (23) effectuant un mouvement d'entraînement limité qui détermine un avancement correspondant au moins à la distance entre l'extrémité avant (20) du fil d'agrafe (19) en attente, arrêté devant l'unité d'avancement (1), et la zone de prise du fil par cette unité (1).

2. Dispositif selon la revendication 1, caractérisé en ce que ladite distance entre l'extrémité (20) du fil en attente (19), dont la longueur d'introduction est définie au moyen d'une pince (31) se fixant au fil, et la zone de prise de l'unité d'avancement (1) est plus grande que le parcours du fil dans cette unité (1).

3. Dispositif selon l'une des revendications précédentes, caractérisé en ce que le mouvement d'entraînement du galet d'entraînement (23) est limité au moyen d'une cheville de butée (30) engagée dans une rainure arquée (29), le galet d'entraînement (23) étant lié à un disque (28) qui comporte la rainure arquée où est engagée une cheville de butée (30) fixe par rapport au bâti, ce disque étant muni de préférence d'une manivelle (26).

4. Dispositif selon l'une des revendications précédentes, caractérisé en ce que l'unité d'avancement (1) et les organes d'entraînement de l'unité de commutation (22) sont rendus actifs ou passifs d'une manière simultanée et inverse, au moyen d'organes de manoeuvre respectifs (11, 37) commandés par un organe de commande commun (39).

5. Dispositif selon l'une des revendications précédentes, caractérisé en ce que les galets de serrage (24) sont montés sur des leviers pivotants (35) disposés l'un en face de l'autre, et en ce que ces leviers pivotants (35) sont actionnés simultanément au moyen de l'organe de manoeuvre (37) constitué de préférence par un vérin.

6. Dispositif selon l'une des revendications précédentes, caractérisé en ce que l'unité d'avancement (1) comporte deux galets d'avancement (7 et 8) dont au moins l'un est monté sur un levier pivotant (9) actionné au moyen de l'organe de manoeuvre (11) constitué de préférence par un vérin.

7. Dispositif selon l'une des revendications précédentes, caractérisé en ce que l'unité de commutation (22) est équipée d'un moteur d'entraînement qui est commutable du sens direct de rotation au sens contraire et inversement et qui est rendu actif avec l'organe de commande (39) par un organe de contrôle (40) qui palpe le rouleau de fil utilisé (17), le mouvement du moteur d'entraînement étant limité de préférence par un interrupteur de fin de course qui commute le moteur d'entraînement sur l'autre sens de rotation et rend passif l'organe de commande (39).

8. Dispositif selon l'une des revendications précédentes, caractérisé en ce qu'il comporte un organe respectif de freinage du fil (32) pour chacune des branches de guidage (21a et 21b) du fil à travers l'unité de commutation (22).

9. Dispositif selon la revendication 8, caractérisé en ce que l'organe de freinage du fil (32) comporte une paire de galets (33) pourvue d'un galet appliqué élastiquement contre le galet opposé.

10. Dispositif selon l'une des revendications précédentes, caractérisé en ce que le fil d'agrafe (18 ou 19) amené à l'unité d'avancement (1) circule dans un canal de guidage (21) qui est constitué de préférence par un tube et qui, en direction du support des rouleaux (2), est bifurqué en deux branches respectives (21a et 21b) correspondant aux rouleaux de fil (15 et 17) montés sur ce support.
